# EUROPÄISCHE PATENTSCHRIFT

(11) **EP 1 182 689 B1**
(45) Veröffentlichungstag und Bekanntmachung des Hinweises auf die Patenterteilung: **21.04.2010**
(21) Anmeldenummer: 01116888.7
(22) Anmeldetag: 11.07.2001
(51) Int. Cl.: H01K 1/58

(54) **Kühlbares Infrarotstrahlerelement**
Infrared radiator with a cooling facility
Radiateur à infrarouges muni d'un dispositif de refroidissement

(30) Priorität: 24.08.2000 DE 10041564
(43) Veröffentlichungstag der Anmeldung: 27.02.2002
(73) Patentinhaber: Heraeus Noblelight GmbH, 63450 Hanau (DE)
(72) Erfinder: Fuchs, Stefan, 63843 Niedernberg (DE); Scherzer, Joachim, 63486 Bruchköbel (DE); Schneider, Friedhelm, 63571 Gelnhausen (DE)
(74) Vertreter: Kühn, Hans-Christian

(56) Entgegenhaltungen:
- EP-A- 0 999 724
- WO-A-00/49641
- DD-A- 257 200
- DE-U- 20 020 148
- DE-U- 20 020 149
- DE-U- 20 020 150
- DE-U- 20 020 319
- DE-U- 20 020 320
- FR-A- 2 362 488
- US-A- 5 382 805

## Beschreibung

Die Erfindung betrifft ein kühlbares Infrarotstrahlerelement aus Kieselglas mit mindestens einem Heizrohr, das an seinen beiden Enden jeweils eine gasdichte Stromdurchführung aufweist, wobei im Heizrohr ein langgestreckter elektrischer Heizleiter als Strahlungsquelle angeordnet ist, mit mindestens einem Kühlelement, das mindestens einen Kühlkanal für ein flüssiges Kühlmittel aufweist, und zumindest im Bereich des Heizleiters mit einem metallischen Reflektor, der mindestens eine reflektierende Oberfläche aufweist.

Derartige Infrarotstrahlerelemente sind aus der DE 26 37 338 C3 bekannt. Hier wird ein Infrarotstrahlerelement offenbart, das ein wassergekühltes Zwillingsrohr aus Kieselglas mit einem Heizrohr und einem Kühlrohr aufweist, wobei auf einer Oberfläche des Kühlrohres eine Reflexionsschicht aus Gold angebracht ist. Die Reflexionsschicht ist dabei entweder auf der Außenoberfläche des Kühlrohres oder auf derjenigen Oberfläche der gemeinsamen Wandfläche von Heizrohr und Kühlrohr aufgebracht, die dem Heizleiter abgekehrt ist. Eine erlaubte Energiekonzentration für diesen Strahler ist mit 400 kW/m² beschrieben.

Die DD 257 200 A1 beschreibt eine Infrarot-Hochleistungsstrahlungsquelle, die einen langgestreckten Glühstrahler in einem Hüllrohr aufweist. Das Hüllrohr ist in einem Mantelrohr angeordnet und dabei zum Mantelrohr in der Ebene der Abstrahlungsrichtung um 3 bis 15% versetzt. Dabei ist das Mantelrohr von einen flüssigen Kühl- und Filtermedium durchströmt. Das Hüllrohr weist auf seiner dem flüssigen Medium zugewandten Oberfläche mehrere streifenförmige Zylindersegmente als Reflexionsflächen auf. Dagegen besitzt das Mantelrohr auf der dem flüssigen Medium abgewandten Oberfläche eine in etwa halbschalenförmige Reflexionsschicht. Zur Erreichung der maximalen Strahlungsleistung in Vorwärtsrichtung werden drei Zylindersegmente als Reflexionsflächen auf dem Hüllrohr angeordnet, wobei der Abstand zwischen zwei Zylindersegmenten gleich der Breite eines Zylindersegmentes ist und ein Zylindersegment parallel zur Reflexionsfläche auf dem Mantelrohr angeordnet ist.

Die EP 0 163 348 beschreibt eine Infrarot-Lampe mit einem gewendelten Wolfram-Heizleiter in einem Quarzgefäß. Das Quarzgefäß ist mit einem Halogen-Gas zur Ausbildung eines Halogen-Kreislaufes befüllt. Eine infrarotes Licht reflektierende Beschichtung aus Gold oder Rhodium bedeckt die Oberfläche des Quarzgefäßes vorzugsweise auf seiner gesamten Länge halbschalenförmig. Gasdichte, elektrische Durchführungen durch das Quarzgefäß sind mit in die Enden des Gefäßes eingequetschten dünnen Molybdänfolien mit elektrischen Anschlüssen realisiert.

Die DE 28 03 122 C2 offenbart schließlich eine Halogen-Glühlampe mit einem Bromkreislauf, wobei die Glühlampe einen Glaskolben aus Quarzglas, ein Füllgas und eine Glühwendel aus Wolfram aufweist. Das Brom steht im Betriebszustand der Glühlampe nach Zersetzung eines in fester Form in den Glaskolben eingebrachten Metallbromids für den bekannten Wolfram-Halogen-Kreisprozess zur Verfügung. Als Metallbromid kommt hier Kupferbromid zur Anwendung.

Es stellt sich die Aufgabe, einen Infrarotstrahler bereitzustellen, mit dem hohe Energiekonzentrationen > 500 kW/m² erreichbar sind und bei dem die Strahlungsverluste gering sind.

Die Aufgabe wird dadurch gelöst, dass zumindest eine reflektierende Oberfläche im Querschnitt betrachtet eine Linie um eine Fläche beschreibt, wobei im Bereich der Fläche der Durchtritt von mindestens einem Teil des flüssigen Kühlmittels vorgesehen ist.

Unter dem Querschnitt wird hier ein Schnitt senkrecht zur Längsachse des Heizrohres verstanden, bei welchem eine reflektierende Oberfläche nur als Linie zu erkennen ist. Eine dieser Linien soll nun im Querschnitt eine Fläche umschließen. Dabei kann die Linie vorzugsweise eine Kreislinie sein. Aber auch andere Linienform wie die der Linien um eine quadratische, eine rechteckige, eine dreieckige, eine elliptische, eine halbmondförmige oder um eine irgendwie regel- oder unmäßig geformte Fläche sind problemlos verwendbar. Es bildet demnach mindestens eine der im Querschnitt erkennbaren reflektierenden Oberflächen selbst einen Kanal für das flüssige Kühlmittel oder zumindest einen Teil davon.

Mit dieser geometrischen Ausgestaltung ist es möglich, einen Hochleistungs-Infrarotstrahler mit geringem Strahlungsverlust und Energiekonzentrationen von ≥ 1 MW/m² zu realisieren. Ein Heizrohr muss dabei für eine spezifische Leistung von bis zu 190 W/cm ausgelegt sein, wobei sehr hohe Heizleitertemperaturen im Bereich von circa 3000K notwendig sind. Bei diesen hohen Heizleitertemperaturen ist jedoch einerseits die Stabilität des Kieselglas-Heizrohres gefährdet und andererseits die Wahrscheinlichkeit für eine Überhitzung beziehungsweise ein Kochen des Kühlwassers und damit für einen Bruch des Strahlerelementes hoch. Die Stabilität des Kieselglas-Heizrohres wird nun im Sinne der Erfindung durch eine hohe Wärmeaufnahmefähigkeit des zur Kühlung verwendeten flüssigen Kühlmittels, hier insbesondere Wasser, erreicht. Die erfindungsgemäße Ausgestaltung des Reflektors verhindert andererseits, dass das Kühlmittel zu stark erhitzt wird. Das wäre beispielsweise der Fall bei einer Anordnung einer Reflexionsschicht auf der äußeren Oberfläche eines Kühlrohres, wie es aus dem Stand der Technik bereits bekannt ist.

Nun sind allerdings unterschiedliche Möglichkeiten vorhanden, wie die spezielle reflektierende Oberfläche angeordnet werden kann.

So kann der Reflektor aus einer Metallschicht gebildet sein, wobei das Kühlelement ein an das mindestens eine Heizrohr unmittelbar angrenzendes Kühlrohr mit mindestens einem Kühlkanal ist und wobei mindestens ein Kühlkanal mit der Metallschicht ausgekleidet ist. Als Metallschicht kommt hier vorzugsweise eine Innenvergoldung des Kühlrohrs in Frage.

Der Reflektor kann aber auch aus einem dünnwandigen Metallteil gebildet sein, wobei das Kühlelement ein an das mindestens eine Heizrohr unmittelbar angrenzendes Kühlrohr mit mindestens einem Kühlkanal ist und wobei ein Kühlkanal mit dem Metallteil ausgekleidet ist. Das Metallteil kann hier durch eine Folie oder ein Blech gebildet sein, wobei eine Folie flexibler ist und an die Innendimensionen des Kühlrohres genauer angepasst werden kann.

Möglich ist auch, dass der Reflektor aus einem dünnwandigen Metallteil gebildet ist, dass das Kühlelement ein das mindestens eine Heizrohr umgebendes Kühlrohr ist und dass das dünnwandige Metallteil im Kühlrohr angeordnet ist. Hier kann vorzugsweise ein selbsttragender Reflektor mit Hohlstruktur im Kühlrohr angeordnet werden, aber auch eine Kombination von Reflektorschichten auf Kühl- und/oder Heizrohr sowie einem Metallteil sind verwendbar.

Eine besondere Ausführungsform stellt ein Strahler dar, bei welchem das Kühlelement als metallischer Reflektor ausgebildet ist. Das bedeutet eine Verbindung von Kühleigenschaft und Reflexionsvermögen. Aufgrund der Undurchlässigkeit des Reflektors für Strahlung sollte dieser allerdings nur maximal 50% des Umfangs der äußeren Wandung des mindestens einen Heizrohres umschließen. Der Reflektor kann dabei mindestens zwei Kühlkanäle für den Transport des Kühlmittels aufweisen.

Es hat sich bewährt, wenn der Heizleiter aus Wolfram gebildet ist und das Heizrohr mit einem inerten Gas befüllt ist, welches eine Halogen-Dotierung aufweist. Da es bei der hohen Heizleitertemperatur zu einem starken Abdampfen von Wolfram kommt, ist der Einsatz einer Halogen-Dotierung von vorzugsweise Ammoniumbromid oder Kupferbromid zur Ausbildung des Halogen-Kreisprozesses notwendig. Um im Bereich der elektrischen Stromdurchführungen eine Kondensation von Ammoniumbromid oder Kupferbromid zu vermeiden, wird zwischen dem Heizleiter und den gasdichten Stromdurchführungen jeweils eine elektrische Verbindungsleitung angeordnet, wobei der Durchmesser der Verbindungsleitung so dimensioniert ist, dass sich die Verbindungsleitung bei Nominalstrom aufgrund ihres elektrischen Widerstandes auf eine Temperatur von 600 bis 800°C erwärmt.

Anstelle eines Wolfram-Heizleiters kann auch ein Heizleiter aus einem Kohlenstoffband verwendet werden, wobei hier das Heizrohr mit Edelgas befüllt oder evakuiert werden kann. Dabei kann das Kohlenstoffband mit einer Feder gespannt oder gewendelt sein.

Besonders bevorzugt wird ein Infrarotstrahlerelement, das ein erstes und ein zweites Heizrohr aufweist, wobei ein Teil der Wandfläche des ersten Heizrohres gleichzeitig Wandfläche des zweiten Heizrohres ist.

Um besonders geformte Teile oder Räume mit dem Infrarotstrahlerelement auf- oder beheizen zu können, können das Heizrohr und das Kühlelement gebogen ausgebildet werden.

Aufgrund einer solchen Biegung können die beiden gasdichten Stromdurchführungen des Heizrohres gleichgerichtet und zueinander parallel angeordnet werden, wodurch zum Beispiel nur auf einer Seite eines Ofenraumes liegende elektrischen Anschlüsse für das Infrarotstrahlerelement verwendet werden können.

Zur Gewährleistung der Stabilität des Heizrohres aus Kieselglas wird das Heizrohr zudem bevorzugt mit einem Innendurchmesser von 10 - 17mm ausgeführt.

In diesem Zusammenhang sollte das Verhältnis von Wendeldurchmesser eines gewendelten Heizleiters zu Innendurchmesser des Heizrohres mindestens 1:3 betragen.

Die nachfolgend aufgeführten Figuren 1 bis 7 sollen den Erfindungsgedanken beispielhaft erläutern. So zeigt
- Fig. 1: ein Infrarotstrahlerelement mit einem Heizrohr, einem Kühlrohr und einer Wolf- ramwendel als Heizleiter
- Fig. 1a: einen Querschnitt durch das Infrarotstrahlerelement aus Fig. 1 mit Innenvergol- dung des Kühlrohres
- Fig. 1b: einen Querschnitt durch das Infrarotstrahlerelement aus Fig. 1 mit einer Ausklei- dung des Kühlrohres mit reflektierender Metallfolie
- Fig. 1c: einen Querschnitt durch das Infrarotstrahlerelement aus Fig. 1 mit einer Ausklei- dung des Kühlrohres mit reflektierendem Metallblech
- Fig. 2: ein Infrarotstrahlerelement mit einem Heizrohr, einem Kühlrohr und einem als Kohlenstoffband ausgebildeten Heizleiter
- Fig. 2a: eine Seitenansicht des Infrarotstrahlerelementes aus Fig. 2
- Fig. 3a: ein Infrarotstrahlerelement mit zwei Heizrohren, zwei Kühlkanälen und Kohlen- stoffbändem als Heizleiter im Querschnitt
- Fig. 3b: ein Infrarotstrahlerelement mit zwei Heizrohren, zwei Kühlkanälen und Wolfram- wendeln als Heizleiter im Querschnitt
- Fig. 4a: ein Infrarotstrahlerelement mit einem Heizrohr, zwei Kühlkanälen und einer Wolf- ramwendel als Heizleiter im Querschnitt
- Fig. 4b: ein Infrarotstrahlerelement mit einem Heizrohr, zwei Kühlkanälen und einem Kohlenstoffband als Heizleiter im Querschnitt
- Fig. 5a: ein Infrarotstrahlerelement mit zwei Heizrohren in einem Kühlrohr und Wotfram- wendeln als Heizleiter im Querschnitt
- Fig. 5b: eine Seitenansicht des Infrarotstrahlerelementes aus Fig. 5a
- Fig. 6a: eine Seitenansicht eines Infrarotstrahlerelementes mit zwei Heizrohren in einem Kühlrohr
- Fig. 6b: das Infrarotstrahlerelement aus Fig. 6a im Querschnitt
- Fig. 6c: das Infrarotstrahlerelement aus Fig. 6a in einer weiteren Seitenansicht
- Fig. 7: ein Infrarotstrahlerelement mit gebogenem Heiz- und Kühlrohr.

Figur 1 zeigt ein Infrarotstrahlerelement 1 mit einem Heizrohr 2 und einem Kühlrohr 3 aus Kieselglas. Im Heizrohr 2 befindet sich ein langgestreckter elektrischer Heizleiter 4, der mittels Distanzstücken 4a, die üblicherweise aus Wolfram hergestellt sind, positioniert ist. Der Heizleiter 4 ist hier aus Wolfram in Form einer Wendel ausgeführt, wobei das Heizrohr 2 mit einem inerten Gas befüllt ist, welches eine Halogen-Dotierung aufweist. Als inertes Gas ist hier Argon gewählt, während für die Halogen-Dotierung Ammoniumbromid gewählt ist. Zwischen dem Heizleiter 4 und den gasdichten Stromdurchführungen 5a; 5b durch das Heizrohr 2 ist jeweils eine elektrische Verbindungsleitung 6a; 6b angeordnet, wobei der Durchmesser der Verbindungsleitungen 6a; 6b jeweils so dimensioniert ist, dass sich jede Verbindungsleitung 6a; 6b bei Nominalstrom aufgrund ihres elektrischen Widerstandes auf eine Temperatur von 600 bis 800°C erwärmt. Die gasdichten Stromdurchführungen 5a; 5b sind durch eine Quetschung und/oder Verschmelzung des Kieselglases an den beiden Endes des Heizrohres 2 gebildet.

Hier ist eine dem Fachmann hinreichend bekannte Methode verwendet, bei der eine dünne Molybdänfolie 7a; 7b eingeschmolzen wird. Das Kühlrohr 3 weist einen Kühlkanal auf, der durch einen metallischen Reflektor 8 belegt ist. Der Reflektor 8 kann entweder durch eine dünne Innenvergoldung des Kühlrohres 3 gebildet sein ( siehe Fig. 1a) oder aber durch ein nichtoxidierendes Metallblech mit reflektierender Oberfläche, beispielsweise ein Goldblech oder eine nichtoxidierende Metallfolie mit reflektierender Oberfläche, beispielsweise eine Goldfolie, mit welchem/welcher der Kühlkanal ausgekleidet wird ( siehe Figuren 1b und 1c ), gebildet werden. Am Kühlrohr 3 sind Anschlüsse 9a; 9b zur Verbindung des Kühlrohres 3 mit einer Kühlmittelleitung angebracht, wobei Wasser als flüssiges Kühlmittel vorgesehen ist.

Figur 1a zeigt einen Querschnitt A - A' durch das Infrarotstrahlerelement gemäß Figur 1 mit dem Heizrohr 2 und dem Kühlrohr 3, welches einen Kühlkanal 3a für das flüssige Kühlmittel aufweist. Im Heizrohr 2 ist der Heizleiter 4 in Wendelform gezeigt, der mittels Distanzstücken 4a positioniert ist. Das Kühlrohr 3 weist einen Reflektor 8a in Form einer Innenvergoldung in Schichtform auf.

Figur 1b zeigt einen Querschnitt A - A' durch das Infrarotstrahlerelement gemäß Figur 1 mit dem Heizrohr 2 und dem Kühlrohr 3, welches einen Kühlkanal 3a für das flüssige Kühlmittel aufweist. Im Heizrohr 2 ist der Heizleiter 4 in Wendelform gezeigt, der mittels Distanzstücken 4a positioniert ist. Das Kühlrohr 3 weist einen Reflektor 8b in Form einer nichtoxidierenden Metallfolie mit reflektierender Oberfläche, beispielsweise einer Goldfolie auf, die in direktem Kontakt zum Kühlrohr 3 angeordnet ist.

Figur 1c zeigt einen Querschnitt A - A' durch das Infrarotstrahlerelement gemäß Figur 1 mit dem Heizrohr 2 und dem Kühlrohr 3, welches einen Kühlkanal 3a für das flüssige Kühlmittel aufweist. Im Heizrohr 2 ist der Heizleiter 4 in Wendelform gezeigt, der mittels Distanzstücken 4a positioniert ist. Das Kühlrohr 3 weist einen Reflektor 8c in Form eines nichtoxidierendes Metallblechs mit reflektierender Oberfläche, beispielsweise eines Goldblechs auf, das in den Kühlkanal 3a des Kühlrohrs 3 eingelegt ist.

Figur 2 zeigt ein ähnliches Infrarotstrahlerelement 1 wir Figur 1 mit einem Heizrohr 2 und einem Kühlrohr 3 aus Kieselglas. Im Heizrohr 2 befindet sich ein langgestreckter elektrischer Heizleiter 4, der mittels einer Feder 10 gespannt ist. Der Heizleiter 4 ist hier als Kohlenstoffband ausgeführt, wobei das Heizrohr 2 evakuiert ist. Die gasdichten Stromdurchführungen 5a; 5b sind wie in Figur 1 gebildet. Das Kühlrohr 3 weist einen Kühlkanal auf, der durch einen metallischen Reflektor 8 belegt ist. Der Reflektor 8 kann entweder durch eine dünne Innenvergoldung des Kühlrohres 3 gebildet sein ( siehe Fig. 1a) oder aber durch ein nichtoxidierendes Metallblech mit reflektierender Oberfläche, beispielsweise ein Goldblech oder eine nichtoxidierende Metallfolie mit reflektierender Oberfläche, beispielsweise eine Goldfolie, mit welchem/welcher der Kühlkanal ausgekleidet wird ( siehe Fig. 1b und 1c ), gebildet werden. Am Kühlrohr 3 sind Anschlüsse 9a; 9b zur Verbindung des Kühlrohres 3 mit einer Kühlmittelleitung angebracht, wobei Wasser als flüssiges Kühlmittel vorgesehen ist.

Figur 3a zeigt ein Infrarotstrahlerelement 1 im Querschnitt mit zwei Heizrohren 2a; 2b aus Kieselglas, in welchen jeweils ein Heizleiter 4a; 4b aus Kohlenstoffband angeordnet ist. An die beiden Heizrohre 2a; 2b ist an einer Seite ein metallischer Reflektor 8 formschlüssig angebracht, der hier nicht nur die Funktion eines Reflektors sondern gleichzeitig die eines Kühlelementes übernimmt. Der Reflektor 8 weist zwei Kühlkanäle 3a; 3b zur Aufnahme des flüssigen Kühlmittels auf.

Figur 3b zeigt ein Infrarotstrahlerelement 1 im Querschnitt mit zwei Heizrohren 2a; 2b aus Kieselglas, in welchen jeweils ein Heizleiter 4a; 4b in Form einer Wolframwendel angeordnet ist. An die beiden Heizrohre 2a; 2b ist an einer Seite ein metallischer Reflektor 8 formschlüssig angebracht, der hier nicht nur die Funktion eines Reflektors sondern gleichzeitig die eines Kühlelementes übernimmt. Der Reflektor 8 weist zwei Kühlkanäle 3a; 3b zur Aufnahme des flüssigen Kühlmittels auf.

Figur 4a zeigt ein Infrarotstrahlerelement 1 im Querschnitt mit einem Heizrohr 2 aus Kieselglas, in welchem ein Heizleiter 4 in Form einer Wolframwendel angeordnet ist. An dem Heizrohr 2 ist an einer Seite ein metallischer Reflektor 8 formschlüssig angebracht, der hier nicht nur die Funktion eines Reflektors sondern gleichzeitig die eines Kühlelementes übernimmt. Der Reflektor 8 weist zwei Kühlkanäle 3a; 3b zur Aufnahme des flüssigen Kühlmittels auf.

Figur 4b zeigt ein Infrarotstrahlerelement 1 im Querschnitt mit einem Heizrohr 2 aus Kieselglas, in welchem ein Heizleiter 4 in Form eines Kohlenstoffbandes angeordnet ist. An dem Heizrohr 2 ist an einer Seite ein metallischer Reflektor 8 formschlüssig angebracht, der hier nicht nur die Funktion eines Reflektors sondern gleichzeitig die eines Kühlelementes übernimmt. Der Reflektor 8 weist zwei Kühlkanäle 3a; 3b zur Aufnahme des flüssigen Kühlmittels auf.

Figur 5a zeigt ein Infrarotstrahlerelement 1 im Querschnitt B - B' mit zwei Heizrohren inklusive Wolframwendeln in einem Kühlrohr 3 aus Kieselglas. Das Kühlrohr 3 weist einen Kühlkanal 3a auf, in welchen die Heizrohre angeordnet sind und so von einem flüssigen Kühlmittel umspült werden können. Auf einer Seite der Heizrohre ist ein metallischer Reflektor 8 im Kühlkanal 3a angeordnet, der einen halbmondförmige Hohlquerschnitt aufweist und dadurch von einem Kühlmittel durchströmt werden kann. Zur Verbindung des Kühlrohres 3 mit einer Kühlmittelleitung sind Anschlüsse 9a; ( und 9b, siehe Fig. 5b ) vorgesehen.

Figur 5b zeigt das Infrarotstrahlerelement 1 aus Fig. 5a in einer Seitenansicht, bei welcher der Reflektor nicht erkennbar ist. Hier sind jedoch die Heizrohre 2a; 2b sowie die Wolframwendeln 4a; 4b deutlich zu erkennen. Zwischen den Heizleitern 4a; 4b und den gasdichten Stromdurchführungen 5a; 5b durch die Heizrohre 2a; 2b ist jeweils eine elektrische Verbindungsleitung 6a; 6b; 6c; 6d angeordnet, wobei der Durchmesser der Verbindungsleitungen 6a; 6b; 6c; 6d jeweils so dimensioniert ist, dass sich jede Verbindungsleitung 6a; 6b; 6c; 6d bei Nominalstrom aufgrund ihres elektrischen Widerstandes auf eine Temperatur von 600 bis 800°C erwärmt. Die gasdichten Stromdurchführungen 5a; 5b sind durch eine Quetschung und/oder Verschmelzung des Kieselglases an den beiden Endes der Heizrohre 2a; 2b gebildet. Das Kühlrohr 3 umgibt beide Heizrohre 2a; 2b beabstandet und kann über die Anschlüsse 9a; 9b für das Kühlmittel mit einer Kühlmittelleitung verbunden werden.

Figur 6a zeigt ein Infrarotstrahlerelement 1 mit zwei Heizrohren 2a; 2b in einem Kühlrohr 3 aus Kieselglas, das zwei Anschlüsse 9a; 9b für das flüssige Kühlmittel aufweist. In den Heizrohren 2a; 2b ist jeweils ein Heizleiter 4a; 4b in Form eines Kohlenstoffbandes angeordnet, das jeweils über eine Feder 10a; 10b gespannt wird. Außerdem weisen die Heizrohre 2a; 2b gasdichte Stromdurchführungen 5a; 5b auf.

Figur 6b zeigt das Infrarotstrahlerelement aus Fig. 6a im Querschnitt C - C', wobei der Reflektor 8 mit halbmondförmiger Hohlform im Kühlkanal 3a zu erkennen ist. Selbstverständlich kann der Reflektor 8 auch in einer anderen Form ausgebildet werden, beispielsweise formschlüssig an die Heizrohre 2a; 2b sowie das Kühlrohr 3 angepasst.

Figur 6c zeigt einen Längsschnitt durch das Infrarotstrahlerelement 1 aus Fig. 6a. Es ist das Kühlrohr 3 sowie eines der darin angeordneten Heizrohre 2a zu erkennen. Im Heizrohr 2a befindet sich der Heizleiter 4a in Form des Kohlenstoffbandes, der mit der Feder 10a gespannt ist. Außerdem sind die gasdichten Stromdurchführungen 5a; 5b zu erkennen. Der Reflektor ist in dieser Figur nicht dargestellt.

Figur 7 zeigt ein Infrarotstrahlerelement 1 mit einem gebogenen Heizrohr 2 und einem gebogenen Kühlrohr 3. Dabei sind die beiden gasdichten Stromdurchführungen 5a; 5b des Heizrohres 2 gleichgerichtet und zueinander parallel angeordnet. Um die mechanische Festigkeit der Anordnung zu erhöhen, können die Stromdurchführungen 5a; 5b miteinander verschmolzen sein. Im Heizrohr 2 ist ein Heizleiter 4 in Form einer Wolframwendel angeordnet, während der Kühlkanal 3a des Kühlrohres 3 von einem Reflektor 8 in Form einer Innenvergoldung umgeben ist. Zur Verbindung des Kühlrohres 3 mit einer Kühlmittelleitung sind Anschlüsse 9a; 9b vorgesehen.

## Patentansprüche

1. Kühlbares infrarotstrahlerelement (1) aus Kieselglas mit
- mindestens einem Heizrohr (2) das an seinen beiden Enden jeweils eine gasdichte Stromdurchführung (5a, 5b) aufweist, wobei im Heizrohr ein langgestreckter elektrischer Heizleiter als Strahlungsquelle angeordnet ist,
- mindestens einem Kühlelement, das mindestens einen Kühlkanal (3) für ein flüssiges Kühlmittel aufweist, und zumindest im Bereich des Heizleiters
- einem metallischen Reflektor (8), der mindestens eine reflektierende Oberfläche aufweist,
**dadurch gekennzeichnet, dass** die
zumindest eine reflektierende Oberfläche im Querschnitt betrachtet eine Linie um eine Fläche beschreibt, wobei im Bereich der Fläche der Durchtritt von mindestens einem Teil des flüssigen Kühlmittels vorgesehen ist.

2. Infrarotstrahlerelement nach Anspruch 1, **dadurch gekennzeichnet, dass** der Reflektor aus einer Metallschicht gebildet ist, dass das Kühlelement ein an das mindestens eine Heizrohr unmittelbar angrenzendes Kühlrohr mit mindestens einem Kühlkanal ist und dass mindestens ein Kühlkanal mit der Metallschicht ausgekleidet ist.

3. Infrarotstrahlerelement nach Anspruch 1, **dadurch gekennzeichnet, dass** der Reflektor aus einem dünnwandigen Metallteil gebildet ist, dass das Kühlelement ein an das mindestens eine Heizrohr unmittelbar angrenzendes Kühlrohr mit mindestens einem Kühlkanal ist und dass ein Kühlkanal mit dem Metallteil ausgekleidet ist.

4. Infrarotstrahlerelement nach Anspruch 1, **dadurch gekennzeichnet, dass** der Reflektor aus einem dünnwandigen Metallteil gebildet ist, dass das Kühlelement ein das mindestens eine Heizrohr umgebendes Kühlrohr ist und dass das dünnwandige Metallteil im Kühlrohr angeordnet ist.

5. Infrarotstrahlerelement nach Anspruch 1, **dadurch gekennzeichnet, dass** das Kühlelement als metallischer Reflektor ausgebildet ist und dass der Reflektor maximal 50% des - Umfangs der äußeren Wandung des mindestens einen Heizrohres umschließt.

6. Infrarotstrahlerelement nach Anspruch 5, **dadurch gekennzeichnet, dass** der Reflektor mindestens zwei Kühlkanäle für den Transport des Kühlmittels aufweist.

7. Infrarotstrahlerelement nach einem der Ansprüche 1 bis 6, **dadurch gekennzeichnet, dass** der Heizleiter aus Wolfram gebildet ist und dass das Heizrohr mit einem inerten Gas befüllt ist, welches eine Halogen-Dotierung aufweist.

8. Infrarotstrahlerelement nach Anspruch 7, **dadurch gekennzeichnet, dass** die Halogen-Dotierung aus Ammoniumbromid oder Kupferbromid gebildet ist.

9. Infrarotstrahlerelement nach einem der Ansprüche 7 bis 8, **dadurch gekennzeichnet, dass** zwischen dem Heizleiter und den gasdichten Stromdurchführungen jeweils eine elektrische Verbindungsleitung angeordnet ist, wobei der Durchmesser der Verbindungsleitung so dimensioniert ist, dass sich die Verbindungsleitung bei Nominalstrom aufgrund ihres elektrischen Widerstandes auf eine Temperatur von 600 bis 800°C erwärmt.

10. Infrarotstrahlerelement nach einem der Ansprüche 1 bis 6, **dadurch gekennzeichnet, dass** der Heizleiter aus einem Kohlenstoffband gebildet ist und dass das Heizrohr mit Edelgas befüllt ist.

11. Infrarotstrahlerelement nach einem der Ansprüche 1 bis 6, **dadurch gekennzeichnet, dass** der Heizleiter aus einem Kohlenstoffband gebildet ist und dass das Heizrohr evakuiert ist.

12. Infrarotstrahlerelement nach einem der Ansprüche 1 bis 11, **dadurch gekennzeichnet, dass** ein erstes und ein zweites Heizrohr vorhanden sind, wobei ein Teil der Wandfläche des ersten Heizrohres gleichzeitig Wandfläche des zweiten Heizrohres ist.

13. Infrarotstrahlerelement nach einem der Ansprüche 1 bis 12, **dadurch gekennzeichnet, dass** das Heizrohr und das Kühlelement gebogen ausgebildet sind.

14. Infrarotstrahlerelement nach Anspruch 13, **dadurch gekennzeichnet, dass** die beiden gasdichten Stromdurchführungen des Heizrohres gleichgerichtet und zueinander parallel angeordnet sind

15. Infrarotstrahlerelement nach einem der Ansprüche 1 bis 14, **dadurch gekennzeichnet, dass** das Heizrohr einen Innendurchmesser von 10 - 17mm aufweist.

16. Infrarotstrahlerelement nach Anspruch 15, **dadurch gekennzeichnet, dass** der Heizleiter gewendelt ist und dass das Verhältnis von Wendeldurchmesser zu Innendurchmesser des Heizrohres mindestens 1:3 beträgt.

## Claims

1. Coolable infrared radiator element (1) of quartz glass with
- at least one heating tube (2) which has, on its two ends, one gas-tight current bushing each (5a, 5b), with an elongated electrical heating conductor being arranged as a radiation source in the heating tube,
- at least one cooling element which has at least one cooling channel (3) for a liquid coolant, and at least in the area of the heating conductor
- a metallic reflector (8) which has at least one reflecting surface,
- **characterized in that** the
- at least one reflecting surface, seen in cross-section, describes a line around a surface, with the passage of at least one part of the liquid coolant being provided in the area of the surface.

2. Infrared radiator element according to claim 1, **characterized in that** the reflector is formed of a metal layer, that the cooling element is a cooling tube with at least one cooling channel and directly adjacent to the at least one heating tube, and that at least one cooling channel is lined with the metal layer.

3. Infrared radiator element according to claim 1, **characterized in that** the reflector is formed of a thin-walled metal part, that the cooling element is a cooling tube with at least one cooling channel and directly adjacent to the at least one heating tube, and that one cooling channel is lined with the metal part.

4. Infrared radiator element according to claim 1, **characterized in that** the reflector is formed of a thin-walled metal part, that the cooling element is a cooling tube surrounding the at least one heating tube, and that the thin-walled metal part is arranged in the cooling tube.

5. Infrared radiator element according to claim 1, **characterized in that** the cooling element is designed as a metallic reflector and that the reflector encloses a maximum of 50% of the circumference of the exterior wall of the at least one heating tube.

6. Infrared radiator element according to claim 5, **characterized in that** the reflector has at least two cooling channels for the coolant transport.

7. Infrared radiator element according to any one of the claims 1 to 6, **characterized in that** the heating conductor is made of tungsten and that the heating tube is filled with an inert gas having halogen doping.

8. Infrared radiator element according to claim 7, **characterized in that** the halogen doping is made of ammonium bromide or copper bromide.

9. Infrared radiator element according to any one of the claims 7 to 8, **characterized in that** one electrical connection line each is arranged between the heating conductor and the gas-tight current bushings, with the diameter of the connection line being dimensioned such that, at nominal current, the connection line heats up to a temperature of 600 to 800°C due to its electrical resistance.

10. Infrared radiator element according to any one of the claims 1 to 6, **characterized in that** the heating conductor is made of a carbon strip and the heating tube is filled with rare gas.

11. Infrared radiator element according to any one of the claims 1 to 6, **characterized in that** the heating conductor is made of a carbon strip and the heating tube is evacuated.

12. Infrared radiator element according to any one of the claims 1 to 11, **characterized in that** a first and a second heating tube are provided, with one part of the wall surface of the first heating tube being at the same time the wall surface of the second heating tube.

13. Infrared radiator element according to any one of the claims 1 to 12, **characterized in that** the heating tube and the cooling element are bent in design.

14. Infrared radiator element according to claim 13, **characterized in that** the two gas-tight current bushings of the heating tube are rectified and arranged parallel to each other.

15. Infrared radiator element according to any one of the claims 1 to 14, **characterized in that** the heating tube has an inside diameter of 10 to 17mm.

16. Infrared radiator element according to claim 15, **characterized in that** the heating conductor is helically wound and that the ratio of winding diameter to inside diameter of the heating tube is at least 1 to 3.

## Revendications

1. Élément radiateur à infrarouge (1) capable d'être refroidi, en verre de quartz, comprenant
- au moins un tube de chauffage (2) qui comporte à ses deux extrémités des traversées électriques respectives (5a, 5b) étanches aux gaz, avec une ligne de chauffage électrique allongée agencée dans le tube de chauffage à titre de source de rayonnement,
- au moins un élément de refroidissement qui présente au moins un canal de refroidissement (3) pour un agent de refroidissement liquide,
et
au moins dans la région de la ligne de chauffage
- un réflecteur métallique (8) qui présente au moins une surface réfléchissante,
**caractérisé en ce que**
ladite au moins une surface réfléchissante décrit, considérée en coupe transversale, une ligne autour d'une surface, et la traversée d'au moins une partie de l'agent de refroidissement liquide est prévue dans la région de cette surface.

2. Élément radiateur à infrarouge selon la revendication 1, **caractérisé en ce que** le réflecteur est formé d'une couche métallique, **en ce que** l'élément de refroidissement est un tube de refroidissement, directement adjacent audit au moins un tube de chauffage, avec au moins un canal de refroidissement, et **en ce qu'**au moins un canal de refroidissement est revêtu de la couche métallique.

3. Élément radiateur à infrarouge selon la revendication 1, **caractérisé en ce que** le réflecteur est formé par une pièce métallique à paroi mince, **en ce que** l'élément de refroidissement est un tube de refroidissement, directement adjacent audit au moins un tube de chauffage, avec au moins un canal de refroidissement, et **en ce qu'**un canal de refroidissement est revêtu avec la pièce métallique.

4. Élément radiateur à infrarouge selon la revendication 1, **caractérisé en ce que** le réflecteur est formé par une pièce métallique à paroi mince, **en ce que** l'élément de refroidissement est un tube de refroidissement qui entoure ledit au moins un tube de chauffage, et **en ce que** la pièce métallique à paroi mince est agencée dans le tube de refroidissement.

5. Élément radiateur à infrarouge selon la revendication 1, **caractérisé en ce que** l'élément de refroidissement est réalisé sous forme de réflecteur métallique, et **en ce que** le réflecteur entoure au maximum 50 % de la périphérie de la paroi extérieure dudit au moins un tube de chauffage.

6. Élément radiateur à infrarouge selon la revendication 5, **caractérisé en ce que** le réflecteur comprend au moins deux canaux de refroidissement pour le transport de l'agent de refroidissement.

7. Élément radiateur à infrarouge selon l'une des revendications 1 à 6, **caractérisé en ce que** la ligne de chauffage est formée en tungstène, et **en ce que** le tube de chauffage est rempli d'un gaz inerte qui comprend un dopage en halogène.

8. Élément radiateur à infrarouge selon la revendication 7, **caractérisé en ce que** le dopage en halogène est formé de bromure d'ammonium ou de bromure de cuivre.

9. Élément radiateur à infrarouge selon l'une des revendications 7 à 8, **caractérisé en ce qu'**une ligne de liaison électrique est agencée entre la ligne de chauffage et les traversées électriques respectives étanches aux gaz, le diamètre de la ligne de liaison étant d'une dimension telle que la ligne de liaison s'échauffe jusqu'à une température de 600 à 800°C sous un courant nominal en raison de sa résistance électrique.

10. Élément radiateur à infrarouge selon l'une des revendications 1 à 6, **caractérisé en ce que** la ligne de chauffage est formée par une bande de carbone, et **en ce que** le tube de chauffage est rempli d'un gaz rare.

11. Élément radiateur à infrarouge selon l'une des revendications 1 à 6, **caractérisé en ce que** la ligne de chauffage est formée par une bande de carbone, et **en ce que** le tube de chauffage est évacué.

12. Élément radiateur à infrarouge selon l'une des revendications 1 à 11, **caractérisé en ce qu'**il est prévu un premier et un second tube de chauffage, une partie de la surface de paroi du tube de chauffage étant simultanément une surface de paroi du second tube de chauffage.

13. Élément radiateur à infrarouge selon l'une des revendications 1 à 12, **caractérisé en ce que** le tube de chauffage et l'élément de refroidissement sont réalisés cintrés.

14. Élément radiateur à infrarouge selon la revendication 13, **caractérisé en ce que** les deux traversées électriques étanches aux gaz du tube de chauffage sont agencées dans la même direction et parallèles l'une à l'autre.

15. Élément radiateur à infrarouge selon l'une des revendications 1 à 14, **caractérisé en ce que** le tube de chauffage a un diamètre intérieur de 10 à 17 mm.

16. Élément radiateur à infrarouge selon la revendication 15, **caractérisé en ce que** la ligne de chauffage est spiralée, et **en ce que** le rapport du diamètre de la spirale sur le diamètre intérieur du tube de chauffage est au moins de 1:3.
